# EUROPÄISCHE PATENTSCHRIFT

(11) **EP 1 892 471 B1**
(45) Veröffentlichungstag und Bekanntmachung des Hinweises auf die Patenterteilung: **11.11.2009**
(21) Anmeldenummer: 06017057.8
(22) Anmeldetag: 16.08.2006
(51) Int. Cl.: F23D 11/38

(54) **Brennerreinigungsvorrichtung**
Device for cleaning burners
Dispositif de nettoyage de brûleur

(43) Veröffentlichungstag der Anmeldung: 27.02.2008
(73) Patentinhaber: SIEMENS AKTIENGESELLSCHAFT, 80333 München (DE)
(72) Erfinder: Liedtke, Ralf, 46047 Oberhausen (DE)

(56) Entgegenhaltungen:
- EP-A- 0 636 767
- EP-A- 1 452 802
- EP-A- 1 574 675
- US-A- 4 995 915

## Beschreibung

Die vorliegende Erfindung betrifft eine Brennerreinigungsvorrichtung zum Reinigen von Brennern, insbesondere zum Reinigen von Gasturbinenbrennern mit wenigstens einer Brennstoffdüse und wenigstens einer Brennstoffzuleitung. Eine derartige Brennerreinigungsvorrichtung ist aus EP 1 452 802 bekannt.

Während des Betriebs von Brennern mit Heizöl kann es zur Verschmutzung bzw. Verkokung kommen, insbesondere im Bereich der Brennerdüsen. Dies hat zur Folge, dass der Brenner nicht mehr seine volle Leistung erbringen kann. Zudem können übermäßige Verschmutzung bzw. Verkokung Brennerbauteile beschädigen. Insbesondere bei Gasturbinen ist ein Leistungsabfall aufgrund von Verschmutzung bzw. Verkokung des Brenners schädlich, da dadurch die Gesamtleistung und die Emissionswerte der Gasturbine negativ beeinträchtigt werden.

Wenn bei Gasturbinenbrennern Verunreinigungen festgestellt werden, werden heutzutage die Brennerdüsen von Hand durchstoßen. Anschließend sind Ausblasfahrten mit der Gasturbine durchzuführen, in denen Verschmutzungsreste aus den Düsen herausgeblasen werden.

Häufig sind Gasturbinenbrenner zudem mit Ringräumen versehen, welche das Heizöl von einer zentralen Heizölzufuhrleitung aus zu ringförmig um einen zentralen Brennerteil herum angeordneten Brennstoffdüsen leiten. Eine Reinigung des innen im Brenner angeordneten Ringraums ist mit den genannten Mitteln nicht möglich. Falls mit einem Durchstoßen der Düsen die Betriebseinschränkungen des Brenners nicht behoben werden können, müssen die Düsen ausgebaut werden. Erst dann kann der Ringraum - und das auch nur bedingt - gereinigt werden. Weitergehende Reinigungen bedürfen der vollständigen Demontage des Brenners.

Es ist daher Aufgabe der vorliegenden Erfindung, eine Vorrichtung zum Reinigen von Brennern, insbesondere von Gasturbinenbrennern, zur Verfügung zu stellen, welche ein Reinigen des Brenners ohne Demontage ermöglicht.

Diese Aufgabe wird durch eine Brennerreinigungsvorrichtung nach Anspruch 1 gelöst. Die abhängigen Ansprüche enthalten vorteilhafte Ausgestaltungen der erfindungsgemäßen Brennerreinigungsvorrichtung.

Mittels der Pumpe kann Spülfluid über den Spülkopf unter Druck durch die Brennstoffdüse in das Brennstoffsystem eingebracht werden, was ein Spülen des Brennstoffsystems herbeiführt. Das Spülfluid kann dann über die Brennstoffzufuhrleitung wieder aus dem Brennstoffzufuhrsystem austreten. Alternativ ist es möglich, das Spülfluid statt über die Brennstoffdüse über die Brennstoffzufuhrleitung zuzuführen und über die Düse wieder austreten zu lassen. Falls sowohl der Spülkopf als auch die Fluidleitung vorhanden sind, lässt sich zudem ein geschlossener Spülkreislauf aufbauen.

Die erfindungsgemäße Brennerreinigungsvorrichtung ermöglicht das Reinigen des gesamten Brennstoffzufuhrsystems durch Druckspülung mittels der Spülflüssigkeit. Ein Reinigen von Hand ist nicht mehr nötig. Außerdem können innen liegende Abschnitte des Brennstoffzufuhrsystems, beispielsweise Ringräume, mitgereinigt werden. Eine Demontage der Brenner zur vollständigen Reinigung ist daher nicht mehr zwingend erforderlich. Da beim Spülen Verschmutzungsreste von der Spülflüssigkeit mitgerissen werden und daher nicht im Brennstoffzufuhrsystem verbleiben, können Ausblasfahrten nach der Reinigung weitgehend entfallen.

Die erfindungsgemäße Vorrichtung eignet sich insbesondere zum Reinigen von Heizölzufuhrsystemen von Gasturbinenbrennern.

Um ein Austreten von Spülfluid am Übergang zwischen dem aus der Pumpe, dem Spülkopf und ggf. der Fluidleitung gebildeten Spülpfad und dem Brenner zu vermeiden, ist der Spülkopf in einer Ausgestaltung der Erfindung mit wenigstens einer die Spülkopföffnung umgebenden Dichtung ausgestattet. Die Dichtung ist derart ausgestaltet und an dem Spülkopf angeordnet, dass sie bei auf die Brennstoffdüse aufgesetztem Spülkopf die Düsenöffnung umgibt. Die Dichtwirkung kann weiter erhöht werden, wenn der Spülkopf eine Spannvorrichtung aufweist, mit der er sich gegen die Düsenöffnung verspannen lässt.

In einer vorteilhaften Weiterbildung der erfindungsgemäßen Brennerreinigungsvorrichtung ist in den aus der Pumpe, dem Spülkopf und der Fluidleitung gebildeten Strömungspfad ein Filter geschaltet. Der Filter ermöglicht das Herausfiltern von durch das Spülfluid mitgerissenen, nicht lösbaren Verschmutzungsresten. Das gefilterte Spülfluid kann dann für einen weiteren Spülgang wieder verwendet werden, was insbesondere in einem geschlossenen Spülkreislauf ermöglicht.

Insbesondere kann die Brennerreinigungsvorrichtung weiterhin einen in den Strömungspfad geschalteten Tank umfassen, der als Zwischenspeicher für Spülfluid dient. Im Falle eines geschlossenen Spülkreislaufes kann der Tank als Spülfluidreservoir dienen.

Vorteilhafter Weise umfasst die erfindungsgemäße Brennerreinigungsvorrichtung weiterhin ein in den Strömungspfad geschaltetes Ventil. Dieses Ventil ermöglicht bei Bedarf das Absperren des Strömungspfades. Wenn es wenigstens zwei den Strömungspfad freigebende Ventilstellungen aufweist, wobei in der einen freigebenden Ventilstellung die Strömungsrichtung des Spülfluids durch den Spülkopf und/oder durch die Fluidleitung gegenüber der Strömungsrichtung in der anderen freigebenden Ventilstellung umgekehrt ist, kann durch Umschalten des Ventils eine Umkehr der Strömungsrichtung des Spülfluids durch das Brennstoffzufuhrsystem des Brenners herbeigeführt werden. Dies ermöglicht es beispielsweise, Verschmutzungsreste, die für den Durchtritt durch die Düsenöffnung zu groß sind, durch die Brennstoffzufuhrleitung zu entfernen. Im Falle eines geschlossenen Spülkreislaufes weist dieser zudem vorteilhaft einen Abschnitt auf, der immer in der selben Richtung durchströmt wird. In diesem Abschnitt ist dann der Filter angeordnet, so dass Verschmutzungsreste bei Umkehrung der Strömungsrichtung nicht wieder in das Brennstoffzufuhrsystem gelangen.

Weitere Merkmale, Eigenschaften und Vorteile der vorliegenden Erfindung ergeben sich aus der nachfolgenden Beschreibung eines Ausführungsbeispiels unter Bezugnahme auf die beiliegenden Figuren.

Fig. 1 zeigt in einer schematischen Schnittansicht einen Gasturbinenbrenner mit daran angebrachten Elementen einer Brennerreinigungsvorrichtung.

Fig. 2 zeigt einen Hydraulikplan für die Brennerreinigungsvorrichtung mit einem Ventil in einer ersten Ventilstellung.

Fig. 3 zeigt den Hydraulikplan aus Fig. 2 in einer zweiten Ventilstellung.

Fig. 4 zeigt den Hydraulikplan aus Fig. 2 in einer dritten Ventilstellung.

Fig. 1 zeigt einen Gasturbinenbrenner 1, an dem ein Spülkopf 3 und eine Fluidleitung 5 einer erfindungsgemäßen Brennerreinigungsvorrichtung angeordnet sind. Der Brenner 1, der Spülkopf 3 und die Fluidleitung 5 sind in der Figur in einem Schnitt entlang der Brennerlängsachse A schematisch gezeigt.

Der Brenner 1 umfasst ein Hauptbrennersystem mit einem ringförmigen Luftzufuhrkanal 9 und einem Brennstoffzufuhrsystem 11 mit Brennstoffdüsen 13, die in den Luftzufuhrkanal 9 münden. Der Brennstoff wird über eine Brennstoffzufuhrleitung 15 des Brennstoffzufuhrsystems 11 in einen Ringraum 17, welcher die Brennerlängsachse A ringförmig umgibt, eingeleitet, von wo er schließlich auf die Brennstoffdüsen 13 verteilt wird. Als Brennstoffe kommen grundsätzlich alle brennbaren Gase oder Flüssigkeiten in Frage, insbesondere jedoch Heizöl.

Der Brenner ist als sog. Vormischbrenner ausgebildet, bei dem der Brennstoff vor der Verbrennung in einen durch den Luftzufuhrkanal 9 einströmenden Luftstrom eingedüst wird. Beim Betrieb des Brenners, insbesondere mit Heizöl als Brennstofffluid, kommt es im gesamten Brennstoffzufuhrsystem 11 zu Verschmutzungen und Verkokungen, die insbesondere zu einem Zusetzen der Düsenöffnungen führen können.

Der Brenner umfasst zusätzlich zu dem Hauptbrennersystem 7 ein weiteres Brennersystem, welches im Inneren 19 des Hauptbrennersystems 7 angeordnet ist. Das weitere Brennersystem ist in der Figur nicht dargestellt. Es kann beispielsweise ein Pilotbrennersystem umfassen.

In Fig. 1 sind neben dem Brenner 1 der Spülkopf 3 und die Fluidleitung 5 eines Brennerreinigungssystems dargestellt.

Der Spülkopf 3 ist im vorliegenden Ausführungsbeispiel rotationssymmetrisch ausgebildet und umfasst eine zylindermantelförmige oder kegelstumpfmantelförmige Wand 21, durch deren Inneres Spülfluidkanäle 23 zu einer Stirnfläche 25 der Wand 21 geführt sind. Die Stirnfläche 25 umgrenzt eine Öffnung in der Stirnseite des von der Wand 21 gebildeten hohlen Zylinders bzw. Kegelstumpfes. An dem dieser Öffnung gegenüberliegenden Ende der Wand 21 schließt sich eine Stirnwand 26 an, durch die die Kanäle 23 bis zu einem zentralen Bereich 27 der Stirnwand 26 weitergeführt sind. In den zentralen Bereich 27 mündet eine Spülfluidleitung 29. Über die Spülfluidleitung 29 kann dem Spülkopf 3 Spülfluid zugeleitet oder Spülfluid vom Spülkopf 3 abgeleitet werden.

Der Spülkopf 3 ist derart ausgebildet, dass er sich durch die Austrittsöffnung 31 des Brenners 1 bis zu den Brennstoffdüsen 13 in den Luftzufuhrkanal 9 einführen lässt. Die Geometrie der Wand 21 ist so gewählt, dass die Stirnfläche 25 auf die kranzförmig inneren des Luftzufuhrkanals 9 um die Brennerlängsachse A herum angeordneten Brennstoffdüsen 13 aufgesetzt werden kann. In der Stirnfläche 25 sind zudem Spülfluidaustrittsöffnungen 33 vorhanden, die so in der Stirnfläche 25 angeordnet sind, dass sie bei in den Brenner 1 eingeführtem Spülkopf 3 mit den Brennstoffdüsen 13 fluchten. Um die Spülfluidöffnungen 33 herum sind Dichtungen 35 angeordnet, die den Luftzufuhrkanal 9 gegen durch die Öffnungen 33 und die Düsen 13 strömendes Spülfluid abdichten. Die Dichtwirkung wird im vorliegenden Ausführungsbeispiel durch Druckfedern 36 erhöht, die als Spannelemente zwischen dem Spülkopf 3 und der Wand des Luftzufuhrkanals 9 wirken. Alternative Ausgestaltungen der Spannelemente, bspw. als Überwurf zum Brenner 1, als Spannhebel, etc. sind auch möglich.

Über den Spülkopf 3 und die Fluidleitung 29 kann dann Spülfluid in das Brennstoffsystem 11 eingespült werden. Durch den Ringraum 17 und die Brennstoffzufuhrleitung 15 kann das Spülfluid dann wieder aus dem Brennstoffzufuhrsystem 11 austreten. Auf diese Weise ist mittels des Spülkopfes 3 ein Spülen des gesamten Brennstoffzufuhrsystems möglich. Das durch das Brennstoffzufuhrsystem 11 strömende Spülfluid spült Verschmutzungen bzw. Verkokungen im Brennstoffzufuhrsystem 11, die insbesondere im Bereich der Brennstoffdüsen 13 auftreten und störend sind, aus dem Brennstoffzufuhrsystem heraus. Das über die Brennstoffzufuhrleitung 15 aus dem Brennstoffzufuhrsystem 11 heraustretende Spülfluid kann aufgefangen werden. Als Spülfluid kann insbesondere entmineralisiertes Wasser oder ein Lösungsmittel zur Anwendung kommen.

Die Brennerreinigungsvorrichtung umfasst außerdem eine in Fig. 1 nicht dargestellte Pumpe 37 (vgl. Figuren 2-4), mit deren Hilfe das Spülfluid durch das Brennstoffzufuhrsystem 11 gepumpt wird.

Zwar ist es grundsätzlich möglich, das aus dem Brennstoffzufuhrsystem 11 austretende Spülfluid mit den darin enthaltenen Verschmutzungen zu entsorgen, im vorliegenden Ausführungsbeispiel kommt jedoch ein geschlossener Spülkreislauf zur Anwendung. An die Brennstoffzufuhrleitung 15 ist eine Fluidleitung 5 angeschlossen, welche das aus dem Brennstoffzufuhrsystem 11 austretende Spülfluid zu einem Filter 39 leitet, wo die vom Spülfluid mitgenommenen Verschmutzungen herausgefiltert werden. Nach dem Durchströmen des Filters wird das Spülfluid in einem Tank gesammelt, von wo aus es mittels der Pumpe dem Spülkopf 3 wieder zugeführt wird.

Der Spülkreislauf ist in Form eines Hydraulikplans in den Figuren 2-4 dargestellt. Im Hydraulikplan sind neben dem Spülkopf 3 und der Fluidleitung 5 auch die Pumpe 37, der Filter 39, der Tank 41 sowie ein Ventil 43 gezeigt. Das Ventil 43 ist im vorliegenden Ausführungsbeispiel als ein mit der Hand zu betätigendes 4/3 Wegeventil mit Sperr-Mittelstellung ausgebildet. Es kann jedoch auch als elektrisch zu betätigendes Ventil, beispielsweise als Solenoidventil, ausgebildet sein.

Der Spülkopf 3, die Fluidleitung 5, die Pumpe 37, der Filter 39, der Tank 41 und das Ventil 43 bilden zusammen mit dem Brennstoffzufuhrsystem 11 des Brenners 1, wie bereits erwähnt, einen geschlossenen Fluidkreislauf. Der Fluidkreislauf weist einen ersten Abschnitt 45 auf, der den Spülkopf 3, die zum Spülkopf 3 führende Spülfluidleitung 29, die Fluidleitung 5 und das Brennstoffzufuhrsystem 11 des Brenners 1 umfasst. Daneben weist es einen zweiten Abschnitt 47 auf, der die Pumpe 37, den Filter 39, den Tank 41 und diese Elemente miteinander verbindende Fluidleitungen 49 umfasst. Zwischen dem ersten Abschnitt 45 und dem zweiten Abschnitt 47 ist das 4/3 Wegeventil mit Sperr-Mittelstellung 43 angeordnet.

In der in Fig. 2 dargestellten Ventilstellung strömt das Spülfluid von der Pumpe 37 ausgehend in den Spülkopf 3, durch das Brennstoffzufuhrsystem 11, die Fluidleitung 5 und den Filter 39 in den Tank 41, von wo aus es die Pumpe 37 wieder in den Spülkopf 3 pumpt. Im Filter 39 werden dabei die aus der Reinigung des Brennstoffzufuhrsystems 11 resultierenden Schwebteilchen aus dem Spülfluid herausgefiltert.

Es kann sinnvoll sein, die Strömungsrichtung des durch den ersten Abschnitt 45 des Fluidkreislaufes strömenden Kühlfluids umzukehren. Um dies zu erreichen, wird das Ventil 43 über eine Ventilstellung, in der der Fluidkreislauf unterbrochen ist (siehe Fig. 3), in eine Ventilstellung überführt, in der die Strömungsverhältnisse im ersten Abschnitt 45 gegenüber der in Fig. 2 dargestellten Ventilstellung umgekehrt sind. Die Strömungsverhältnisse im zweiten Abschnitt 47 bleiben hingegen unverändert. Durch Umkehren der Spülrichtung kann beispielsweise verhindert werden, dass Rückstände, die in der einen Spülrichtung nicht aus dem Brennstoffzufuhrsystem 11 herausgespült werden können, nach der Reinigung noch im Brennstoffzufuhrsystem 11 verbleiben.

Dadurch, dass der zweite Abschnitt 47 des Spülkreislaufes immer in der selben Richtung durchströmt wird, kann verhindert werden, dass Verschmutzungen, die vom Filter beim Durchströmen in der einen Richtung herausgefiltert wurden, beim Strömen in der anderen Richtung wieder in das Brennstoffzufuhrsystem eingetragen werden. Zudem braucht die Pumpe 37, die als Druck- oder als Saugpumpe ausgebildet sein kann, nur in der Lage zu sein, in eine Richtung zu pumpen.

Wie oben bereits angedeutet, kann die Brennerreinigungsvorrichtung statt mit einem geschlossenen Spülkreislauf mit einem offenen Spülpfad betrieben werden. In diesem Fall kann entweder Spülfluid über den Spülkopf 3 dem Brennstoffzufuhrsystem 11 zugeführt werden, welches anschließend durch die Brennstoffzufuhrleitung 15 aus dem Brennstoffzufuhrsystem 11 austritt und entsorgt wird. Alternativ ist es auch möglich, das Spülfluid 5 über die Fluidleitung 5 zuzuführen. Das Spülfluid tritt dann nach dem Durchströmen des Brennstoffzufuhrsystems 11 aus den Brennstoffdüsen 13 aus und kann nach dem Austritt aufgefangen und entsorgt werden. Ein geschlossener Spülkreislauf ist jedoch im Hinblick auf den Spülfluidverbrauch und in ökologischer Hinsicht vorteilhaft.

Im beschriebenen Ausführungsbeispiel waren alle Spülfluidkanäle 23 in einer gemeinsamen Wand 21 angeordnet, die an den zu reinigenden Brenner 1 angepasst ist. Es ist jedoch auch möglich, den Spülkopf mit einer Anzahl von Zuleitungen, bspw. in Form von Schläuchen oder Rohren, auszustatten, die individuell auf die Brennstoffdüsen 13 aufgesetzt werden. Dies hat den Vorteil, dass der Spülkopf in Verbindung mit unterschiedlichen Brennern, die sich beispielsweise in der Anzahl oder der Platzierung der Brennstoffdüsen voneinander unterscheiden, betrieben werden kann. Die beschriebene Ausführungsvariante mit der speziell an den Brenner angepassten Ausgestaltung des Spülkopfes 3 hat jedoch den Vorteil, dass das Reinigen des Brenners automatisiert werden kann, da kein manuelles Aufsetzen von Spülschläuchen auf die Brennstoffdüsen 13 nötig ist.

Mit der erfindungsgemäßen Brennerreinigungsvorrichtung kann das aufwendige Reinigen des Brenners von Hand entfallen. Insbesondere ermöglicht es die Brennerreinigungsvorrichtung, das Reinigen des Brenners weitgehend zu automatisieren. Dadurch lassen sich bei der Brennerreinigung Zeit und Kosten einsparen.

## Patentansprüche

1. Brennerreinigungsvorrichtung zur Reinigung von Brennern (1), insbesondere von Gasturbinenbrennern, mit wenigstens einer Brennstoffdüse (13) und wenigstens einer Brennstoffzuleitung (15), welche umfasst:
- wenigstens einen Spülkopf (3) mit einer Spülkopföffnung (33),
- wenigstens einer Fluidleitung (5), und
- einer Pumpe (37);
- wobei die Pumpe (37), der Spülkopf (3) und/oder die Fluidleitung (5) strömungstechnisch derart miteinander verbunden sind, dass sie einen von dem Spülfluid sequentiell durchströmbaren Strömungspfad bilden,
- der Spülkopf (3) ist derart ausgestaltet, dass er sich mit der Spülkopföffnung (33) auf eine Brennstoffdüse (13) des Brenners (1) aufsetzen lässt und die Zu- oder Abfuhr eines Spülfluids zu der bzw. von der Düse (13) ermöglicht,
- die Fluidleitung (5) ist derart ausgestaltet, dass sie sich an die Brennstoffzufuhrleitung (15) des Brenners (1) anschließen lässt und die Zu- oder Abfuhr eines Spülfluids zu der bzw. von der Brennstoffzufuhrleitung (15) ermöglicht;
- **dadurch gekennzeichnet, dass** der Spülkopf (3) sich durch eine Austrittsöffnung (31) des Brenners bis zu der in einen Luftzufuhrkanal (9) des Brenners mündenden Brennstoffdüsen (13) einführen lässt, und dass der Spülkopf (3) eine Spannvorrichtung (36) umfasst, mit der sich der Spülkopf (3) gegen eine der Düsenöffnung (13) gegenüberliegende Wand (38) des Luftzufuhrkanals verspannen lässt.

2. Brennerreinigungsvorrichtung nach Anspruch 1, in der der Spülkopf (3) mit wenigstens einer die Spülkopföffnung (33) umgebenden Dichtung (35) ausgestattet ist, die derart ausgestaltet und an dem Spülkopf (3) angeordnet ist, dass sie bei auf die Brennstoffdüse (13) aufgesetztem Spülkopf (3) die Düsenöffnung (13) umgibt.

3. Brennerreinigungsvorrichtung nach einem der vorangehenden Ansprüche, die weiterhin einen in den Strömungspfad geschalteten Filter (39) umfasst.

4. Brennerreinigungsvorrichtung nach einem der vorangehenden Ansprüche, die weiterhin einen in den Strömungspfad geschalteten Tank (41) umfasst.

5. Brennerreinigungsvorrichtung nach einem der vorangehenden Ansprüche, die weiterhin ein in den Strömungspfad geschaltetes Ventil (43) umfasst.

6. Brennerreinigungsvorrichtung nach Anspruch 5, in der das Ventil (43) wenigstens zwei den Strömungspfad freigebende Ventilstellungen aufweist, wobei in der einen freigebenden Ventilstellung die Strömungsrichtung des Spülfluids durch den Spülkopf (3) und/oder die Fluidleitung (5) gegenüber der Strömungsrichtung in der anderen freigebenden Ventilstellung umgekehrt ist.

7. Brennerreinigungsvorrichtung nach Anspruch 3 und Anspruch 6, in der der Strömungspfad einen Abschnitt (47) aufweist, der unabhängig von der freigebenden Ventilstellung immer in derselben Strömungsrichtung durchströmt wird und in dem der Filter (39) angeordnet ist.

8. Brennerreinigungsvorrichtung nach einem der vorangehenden Ansprüche, die entmineralisiertes Wasser oder ein Lösungsmittel als Spülfluid umfasst.

## Claims

1. Burner cleaning device for cleaning burners (1), in particular gas turbine burners, having at least one fuel nozzle (13) and at least one fuel supply line (15), which device includes:
- at least one rinsing head (3) having a rinsing head opening (33),
- at least one fluid line (5), and
- a pump (37),
- wherein the pump (37), the rinsing head (3) and/or the fluid line (5) are fluidically interconnected such as to form a flow path along which the rinsing fluid can sequentially flow,
**characterised in that**
- the rinsing head (3) is embodied such that it can be placed with the rinsing head opening (33) onto a fuel nozzle (13) of the burner (1) and enables the rinsing fluid to be fed to or evacuated from the nozzle (13),
- the fluid line (5) is embodied such that it can be connected to the fuel supply line (15) of the burner (1) and enables a rinsing fluid to be fed to or evacuated from the fuel supply line (15),
- **characterised in that** the rinsing head (3) can be inserted through a discharge opening (31) of the burner up to the fuel nozzle (13) opening out into an air supply channel (9) of the burner, and **in that** the rinsing head (3) includes a tensioning device (36) by means of which the rinsing head (3) can be tensioned against a wall of the supply channel that is disposed opposite the nozzle opening (13).

2. Burner cleaning device according to claim 1, in which the rinsing head (3) is equipped with at least one seal (35) that surrounds the rinsing head opening (33) and is embodied and arranged on the rinsing head (3) such as to surround the nozzle opening (13) when the rinsing head (3) has been placed onto the fuel nozzle (13).

3. Burner cleaning device according to one of the preceding claims which further includes a filter (39) connected into the flow path.

4. Burner cleaning device according to one of the preceding claims which further includes a tank (41) connected into the flow path.

5. Burner cleaning device according to one of the preceding claims which further includes a valve (43) connected into the flow path.

6. Burner cleaning device according to claim 5 in which the valve (43) has at least two valve positions releasing the flow path, wherein in one releasing valve position the flow direction of the rinsing fluid through the rinsing head (3) and/or the fluid line (5) is reversed with respect to the flow direction in the other releasing valve position.

7. Burner cleaning device according to claim 3 and claim 6 in which the flow path has a section (47) through which fluid always flows in the same flow direction irrespective of the releasing valve position and in which the filter (39) is arranged.

8. Burner cleaning device according to one of the preceding claims which includes demineralised water or a solvent as rinsing fluid.

## Revendications

1. Dispositif de nettoyage de brûleur pour nettoyer des brûleurs ( 1 ), notamment des brûleur de turbine à gaz, ayant au moins une buse ( 13 ) pour du combustible et au moins un conduit ( 15 ) d'apport de combustible, qui comprend :
- au moins une tête ( 3 ) de lavage ayant une ouverture ( 33 ) de tête de lavage,
- au moins un conduit ( 5 ) pour du fluide, et
- une pompe ( 37 ) ;
- dans lequel la pompe ( 37 ) la tête ( 3 ) de lavage et/ou le conduit ( 5 ) pour du fluide communiquent entre eux fluidiquement de manière à former un trajet d'écoulement pouvant être parcouru séquentiellement par le fluide de lavage,
- la tête ( 3 ) de lavage est conformée de manière à pouvoir se mettre en ayant l'ouverture ( 3 ) de la tête de lavage sur une buse ( 13 ) pour du combustible du brûleur ( 1 ) et à rendre possible l'envoi d'un fluide de lavage à la buse ( 3 ) et son évacuation de la buse ( 3 ),
- la conduite ( 5 ) pour du fluide est conformée de façon à pouvoir se raccorder au conduit ( 15 ) d'apport de combustible du brûleur ( 1 ) et à rendre possible l'envoi d'un fluide de lavage au conduit ( 15 ) d'apport de combustible et son évacuation de ce conduit ;
- **caractérisé en ce que** la tête ( 3 ) de lavage peut s'introduire dans une ouverture ( 31 ) de sortie du brûleur jusqu'à la buse ( 13 ) pour du combustible débouchant dans un canal ( 9 ) d'apport d'air du brûleur et **en ce que** la tête ( 3 ) de lavage comprend un dispositif ( 36 ) de blocage par lequel la tête ( 3 ) de lavage peut se bloquer sur une paroi ( 38 ), opposée à l'ouverture ( 13 ) de la buse, du canal d'apport d'air.

2. Dispositif de nettoyage de brûleur suivant la revendication 1,
dans lequel la tête ( 3 ) de lavage est équipée d'au moins une étanchéité ( 35 ) entourant l'ouverture ( 33 ) de la tête de lavage, qui est conformée et disposée sur la tête ( 3 ) de lavage de manière à entourer l'ouverture ( 3 ) de la buse lorsque la tête ( 3 ) de lavage est mise sur la buse ( 13 ) pour du combustible.

3. Dispositif de nettoyage de brûleur suivant l'une des revendications précédentes,
qui comprend en outre un filtre ( 39 ) monté dans le trajet d'écoulement.

4. Dispositif de nettoyage de brûleur suivant l'une des revendications précédentes,
qui comprend en outre une cuve ( 41 ) montée dans le trajet d'écoulement.

5. Dispositif de nettoyage de brûleur suivant l'une des revendications précédentes,
qui comprend en outre une vanne ( 43 ) montée dans le trajet d'écoulement.

6. Dispositif de nettoyage de brûleur suivant la revendication 5,
dans lequel la vanne ( 43 ) a au moins deux positions de vanne dégageant le trajet d'écoulement, dans lequel, dans l'une des positions de vanne de dégagement, le sens de l'écoulement du fluide de lavage dans la tête ( 3 ) de lavage et/ou dans le conduit ( 5 ) pour du fluide est contraire au sens d'écoulement dans l'autre position de la vanne de dégagement.

7. Dispositif de nettoyage de brûleur suivant la revendication 3 et 6,
dans lequel le trajet d'écoulement a un tronçon ( 47 ) qui est parcouru toujours dans le même sens de l'écoulement, indépendamment de la position de la vanne de dégagement, et
dans lequel est monté le filtre ( 9 ).

8. Dispositif de nettoyage de brûleur suivant l'une des revendications précédentes,
qui comprend de l'eau déminéralisée ou un solvant comme fluide de lavage.
